# EUROPÄISCHE PATENTSCHRIFT

(11) **EP 2 872 256 B1**
(45) Veröffentlichungstag und Bekanntmachung des Hinweises auf die Patenterteilung: **15.01.2020**
(21) Anmeldenummer: 13736864.3
(22) Anmeldetag: 05.07.2013
(51) Int. Cl.: B04B 1/20

(54) **VOLLMANTEL-SCHNECKENZENTRIFUGE MIT ÜBERLAUFWEHR**
SOLID-BOWL SCREW CENTRIFUGE WITH OVERFLOW WEIR
CENTRIFUGEUSE À VIS SANS FIN ET À BOL PLEIN AVEC DÉVERSOIR DE DÉBORDEMENT

(30) Priorität: 11.07.2012 DE 102012106226
(43) Veröffentlichungstag der Anmeldung: 20.05.2015
(73) Patentinhaber: GEA Mechanical Equipment GmbH, 59302 Oelde (DE)
(72) Erfinder: HORSTKÖTTER, Ludger, 59320 Ennigerloh (DE); HERMELER, Jürgen, 48336 Sassenberg (DE); TERHOLSEN, Stefan, 59302 Oelde (DE)
(74) Vertreter: Specht, Peter
(86) Internationale Anmeldenummer: PCT/EP2013/064255
(87) Internationale Veröffentlichungsnummer: WO 2014/009272

(56) Entgegenhaltungen:
- DE-A1-102010 032 503
- DE-A1-102010 061 563
- US-A- 5 147 277

## Beschreibung

Die Erfindung betrifft eine Vollmantel-Schneckenzentrifuge nach dem Oberbegriff des Anspruchs 1.

Vollmantel-Schneckenzentrifugen sind in verschiedensten Ausführungsformen bekannt.

So offenbart die DE 102 03 652 B4 eine Vollmantel-Schneckenzentrifuge mit einer Einrichtung zum Ableiten geklärter Flüssigkeit aus einer Trommel, die einen Trommeldeckel mit einem Durchlass aufweist, dem eine Drosseleinrichtung, insbesondere eine Drosselscheibe, zugeordnet ist, deren Abstand zum Durchlass veränderlich ist. Der Durchlass weist ferner Düsen zum Auslass der geklärten Flüssigkeit auf, welche zur Energieeinsparung entsprechend in Umfangsrichtung - insbesondere tangential - ausgerichtet sind.

Düsen an Vollmantelschneckenzentrifugen und ihr Effekt der Energieeinsparung bei entsprechender Ausrichtung geneigt zur Trommelachse sind ferner aus der DE 39 04 151 A1 bekannt.

Die Veröffentlichung "Patent Abstracts of Japan", Nummer 11179236 A, offenbart demgegenüber, dass Durchlassöffnungen im Trommeldeckel, die jeweils teilweise von einer Wehrplatte verschlossen sind, welche ein Überlaufwehr bilden, Leitbleche zugeordnet werden können, welche der aus der Trommel austretenden Flüssigkeit einen Drall geben, wobei der auftretende Rückstoßeffekt zur Energieeinsparung genutzt werden soll. Die Leitbleche sind an der Außenseite des Überlaufwehrs beispielsweise an den Wehrplatten angebracht. Sie sind beispielsweise als ebene Bleche ausgebildet, welche parallel zur Trommeldrehachse ausgerichtet sind, wobei die Ebene, in welcher die ebenen Bleche liegen, die Trommelachse nicht schneidet und etwa einen Winkel von etwa 45° mit der radial verlaufenden Gerade einschließt, welche jeweils durch die Trommeldrehachse und die jeweilige Durchlassöffnung verläuft.

Es ist auch bekannt - so aus der US 2004/0072668 A1 oder der WO 2008/138345 A1 - anstelle eines Überlaufwehrs an der Wehrplatte der Durchlassöffnung ein Gehäuse anzuordnen, wobei dann das Überlaufwehr oder eine Düse in einer Schrägseite des Gehäuses an der Durchlassöffnung ausgebildet werden. Diese Konstruktionen bringen jedoch den Nachteil mit sich, dass an der Außenseite des Trommeldeckels mitrotierende, relativ kompliziert geformte Flüssigkeitskammern gebildet werden, die einen Teil des rotierenden Systems bilden, so dass sich in den Flüssigkeitskammern noch der Klär- oder Trennvorgang fortsetzt. Aus diesem Trennvorgang können unerwünschte Ablagerungen in den Kammern resultieren, welche Reinigungsprobleme und Unwuchtprobleme mit sich bringen.

Aus diesem Grund wenden sich die DE 10 2010 032 503 A1 und die DE 10 2010061 563 A1 von dem zuletzt beschriebenen Weg ab.

Nach der DE 10 2010 032 503 A1 wird das Überlaufwehr direkt an den Wehrplatten am Trommeldeckel belassen und es wird erst die Flüssigkeit, welche das rotierende System bereits über das Überlaufwehr verlassen hat, in Umfangsrichtung umgelenkt. Nach dem Austritt aus der Trommel kann kein Kläreffekt mehr auftreten, der gesamte austretende Flüssigkeitsstrahl wird vielmehr durch die Ablenkeinrichtung in Umfangsrichtung abgelenkt.

Nach der DE 10 2010061 563 A1 ist vorgesehen, dass die Wehrplatte eine Materialausnehmung aufweist, welche zumindest einen Teil einer Ableitungsrinne oder eine vollständige Ableitungsrinne ausbildet, wobei die Ableitungsrinne derart ausgebildet ist, dass sie aus der Trommel austretende Strömung geeignet umlenkt.

Damit haben sich die beiden zuletzt diskutierten Ausgestaltungen an sich bewährt. Dennoch besteht weiterer Bedarf zur Optimierung, insbesondere in Hinsicht auf einen guten Energierückgewinn bei gleichzeitiger Gewährleistung einer geringen Verschmutzungsneigung.

Die Lösung des vorstehend beschriebenen Problems ist die Aufgabe der Erfindung.

Die Erfindung löst diese Aufgabe durch den Gegenstand des Anspruchs 1.

Danach ist vorgesehen, dass der Boden der Ableitungsrinne zur Überströmkante hin relativ zur Tangentialrichtung um einen Neigungswinkel δ > 0° an der Stelle der Überströmkante nach innen zur Drehachse hin geneigt ist.

Ein Hauptvorteil dieser Ausgestaltung besteht wiederum darin, dass sich nicht wie bei den Gehäusen nach Art der WO 2008/138345 A1 leicht Produktablagerungen bilden können. Durch die offene Gestaltung der Ableitungsrinnen wird dieser Nachteil vielmehr erneut vermieden. Dabei ist die konstruktive Ausgestaltung einfach und stabil. Zudem wird der austretende Produktstrom so auf einen radialen Durchmesser umgelenkt, dass sich eine besonders große Energieeinsparung ergibt.

Vorzugsweise gilt dabei für den Neigungswinkel δ: δ > 0° und δ < 25°, insbesondere δ ≥ 10° und δ ≤ 20°, da sich derart ein besonders vorteilhaftes Abströmverhalten erzielen lässt.

Vorteilhafte Ausgestaltungen der Erfindung sind den Unteransprüchen zu entnehmen.

Nachfolgend wird die Erfindung unter Bezug auf die Zeichnung näher beschrieben. Es zeigt:
- Fig. 1a-c: verschiedene Ansichten eines Segmentes eines schematisch dargestellten Trommeldeckels einer erfindungsgemäßen Vollmantel-Schneckenzentrifuge; und
- Fig. 2: eine schematische Ansicht einer bekannten Vollmantel-Schneckenzentrifuge.

Fig. 2 soll den grundsätzlichen Aufbau einer Vollmantel-Schneckenzentrifuge verdeutlichen. Der Antrieb nebst Steuerung, eine Haube und weitere für den Fachmann selbstverständliche Elemente sind hier nicht dargestellt.

Fig. 2 zeigt eine Vollmantel-Schneckenzentrifuge 1 mit einer um eine Drehachse D drehbaren Trommel 3, in der eine ebenfalls drehbare Schnecke 5 angeordnet ist. Radialrichtungen senkrecht zur Drehachse D sind mit "R" bezeichnet.

Die Trommel 3 und die Schnecke 5 weisen jeweils einen im Wesentlichen zylindrischen Abschnitt und einen sich hier konisch verjüngenden Abschnitt auf.

Ein sich axial erstreckendes zentrisches Einlaufrohr 7 dient zur Zuleitung des Schleudergutes über einen Verteiler 9 in den Schleuderraum 11 zwischen der Schnecke 5 und der Trommel 3.

Wird beispielsweise ein schlammiger Brei in die Zentrifuge geleitet, setzen sich an der Trommelwandung gröbere Feststoffpartikel ab. Weiter nach innen hin bildet sich eine Flüssigkeitsphase aus.

Die Schnecke 5 rotiert vorzugsweise mit einer etwas kleineren oder größeren Geschwindigkeit als die Trommel 3 und fördert den ausgeschleuderten Feststoff zum konischen Abschnitt hin aus der Trommel 3 zum Feststoffaustrag 13. Die Flüssigkeit strömt dagegen zum größeren Trommeldurchmesser am hinteren Ende des zylindrischen Abschnittes der Trommel 3 und wird dort durch über ein Wehr abgeleitet, das Durchlassöffnungen 15 in einem Trommeldeckel 17 aufweist, wobei jeder Durchlassöffnung 15 eine Wehrplatte 19 zugeordnet ist, welche hier radial verstellbar an der Außenseite des Trommeldeckels angebracht ist. Die innere radiale Kante der Wehrplatte 19 definiert damit eine Überlaufkante und damit auch das eigentliche Wehr bzw. das Überlaufwehr 21. Die Flüssigkeit strömt am Überlaufwehr 21 aus der Trommel, welches in Umfangsrichtung U mit der Trommel 1 rotiert, so dass die Flüssigkeit, die in Richtung X parallel zur Drehachse D über das Überlaufwehr 21 strömt, neben der axialen Geschwindigkeitskomponente infolge des Ausströmens aus der Trommel insbesondere auch eine Geschwindigkeit in Umfangsrichtung U (senkrecht zur Bildebene der Fig. 1, siehe auch Fig. 2) sowie eine durch die Zentrifugalkraft bewirkte radiale Komponente vom Rotationszentrum nach außen aufweist.

Erfindungsgemäß kann z.B. bei einer Vollmantel-Schneckenzentrifuge nach Art der Fig. 2 der Trommeldeckel mit Ablaufwehren 23 nach Art der Fig. 1 versehen werden, welche die Wehrplatte 19 ersetzen, insbesondere, um eine Energieeinsparung zu erreichen.

Die Ablaufwehre 23 weisen jeweils wiederum jeweils eine flanschartige Wehrplatte 25 auf, die an dem Trommeldeckel angeordnet wird. Hier sind die Wehrplatten 25 zur Befestigung an dem Trommeldeckel 17 mit Bohrungen 27 versehen, um die jeweilige Wehrplatte mittels (hier nicht dargestellten) Bolzen an dem Trommeldeckel 17 festzuschrauben. Diese Befestigung ist einfach und bevorzugt. Es sind aber auch andere Arten der Befestigung der Wehrplatte(n) 25 an dem Trommeldeckel denkbar.

Nach Fig. 1 ist die Wehrplatte 25 als ein Ringsegment ausgebildet, wobei es vorteilhaft (aber nicht zwingend erforderlich) ist - insbesondere um einen leisen Lauf durch Vermeidung von Spalten und dgl. zu vermeiden - wenn die Ringsegmente in Umfangsrichtung direkt oder sehr nah aneinander liegen und sich derart ein umlaufender Ring aus den Wehrplatten 25 bildet. Die Wehrplatte(n) 25 kann/können aber auch eine andere Form aufweisen, so z.B. eine rechteckige oder eine halbkreisartige Form.

Die Fig. 1a-c zeigen lediglich ein einziges der Ablaufwehre 23.

Jede Wehrplatte 25 als Basis des Ablaufwehres weist - bezogen auf die Drehachse D - eine kreisbogenabschnittsartige Innenkante 25a und eine Außenkante 25b sowie zwei hier radial zur Drehachse D ausgerichtete Umfangskanten 25c und 25d auf. Auch diese Ausgestaltung ist vorteilhaft, da sich leicht ein umlaufender Ring bilden lässt, nicht aber zwingend.

In der Innenkante 25a - siehe insbesondere Fig. 1b - ist eine Aussparung 29 ausgebildet, welche sich von der Innenkante 25a - bezogen auf den montierten Zustand am Trommeldeckel 17 - nach außen hin erstreckt und ein Stück vor der Außenkante 25b radial endet.

Nach Fig. 1 a und b weist die Aussparung 29 einen sich in vorzugsweise radial oder unter einem kleinen Winkel relativ zur Radialen (Winkel γ vorzugsweise kleiner 25°) erstreckenden ersten Kantenabschnitt 29a auf und einen vorzugsweise senkrecht oder im Wesentlichen senkrecht zu dem ersten Kantenabschnitt 29 a ausgerichteten zweite Kantenabschnitt 29b, der vorzugsweise tangential oder im Wesentlichen tangential (Winkel zur Tangentialrichtung 0° oder kleiner 20°) zu einem gedachten Kreis mit einem Radius r_{b} zur Drehachse D verläuft.

Zumindest der Kantenabschnitt 29b fluchtet vorzugsweise mit einer unter der Wehrplatte 25 liegenden entsprechenden Öffnung im eigentlichen Trommeldeckel (hier nicht dargestellt; siehe aber Fig. 1). Der Kantenabschnitt 29b bildet im Wesentlichen die Überlaufkante, über welche Flüssigkeit axial aus der Trommel tritt.

An die von dem ersten Kantenabschnitt 29a abgewandte Seite des zweiten Kantenabschnitts 29b schließt sich vorzugsweise ein relativ zum zweiten Kantenabschnitt sich stumpfwinklig anschließender (dritter) Kantenabschnitt 29c an und an diesen vorzugsweise ein vierter Kantenabschnitt 29d, der hier bogenförmig ist und den dritten Kantenabschnitt mit der kreisbogenförmigen Innenkante 25a der Wehrplatte 25 verbindet. Das Ausströmverhalten an dieser Aussparung hat sich als vorteilhaft erwiesen.

An der im montierten Zustand vom Trommeldeckel abgewandten Außenseite der Wehrplatte 25 ist an der Aussparung 29 ferner eine Ableitungsrinne ausgebildet, welche radial nach innen (zur Drehachse) hin offen ist und welche einen Boden aufweist sowie zwei Seitenwände, von denen eine aus einem Leitblechstück 31a gebildet ist und eine aus einem Teil der Wehrplatte 25 selbst.

Das Leitblechstück 31a sowie zwei den Boden bildende Leitblechstücke 31b, c dienen insgesamt im Zusammenspiel mit der Wehrplatte 25 dazu, einen aus der Trommel durch die Aussparung 29 axial austretenden Flüssigkeitsstrom im Wesentlichen entgegen der Drehrichtung K in Richtung -K umzulenken, was infolge des sich durch die Umlenkung ergebenden zusätzlichen Antriebseffektes in Umfangsrichtung zu einem in energetischer Hinsicht günstigen Betrieb führt.

Die Leitblechstücke 31a, b und/oder c können auch aus als Abschnitte eines einzigen übergeordneten und entsprechend zurecht gebogenen oder gegossenen Leitbleches ausgebildet sein, oder miteinander verbunden sein, so durch Verschweißen.

Wie bereits erläutert, bilden die drei Leitblechstücke 31a, b, c, und die Wehrplatte 25 selbst zusammen die zur Drehachse D hin offene Ableitungsrinne aus.

Das erste Leitblechstück 31a ist vorzugsweise rechtwinklig zu dem zweiten und dem dritten Leitblechstück 31b, c ausgebildet. Es bildet nicht nur die Seitenwand der Ablaufrinne sondern sorgt auch für die eigentliche Umlenkung des Flüssigkeitsstrahles aus der Axialrichtung X in eine hierzu senkrechte Umfangsrichtung - K.

Das erste Leitblechstück 31a schließt sich als Seitenwand der Ablaufrinne mit seiner zur Trommel gewandten Seite bzw. Fläche direkt an den ersten Kantenabschnitt 29a der Aussparung 29 an.

Es ist hier in bevorzugter Ausgestaltung nicht senkrecht zu der Wehrplatte bzw. dem Trommeldeckel darunter angeordnet sondern spitzwinklig, wobei der Winkel α zwischen der Ebene der Wehrplatte 25 als Basisblech und dem ersten Leitblechstück 31a vorzugsweise 0° oder größer 0° und kleiner 45°, vorzugsweise kleiner gleich 15° sein sollte (siehe Fig. 1c). Die Bezugskante für den Winkel α steht senkrecht auf der Wehrplatte und wird an der Innenkante des Leitblechstückes und der Wehrplatte gemessen.

Hierdurch wird eine erste Umlenkung der Flüssigkeit aus der Axialrichtung mehr in Umfangsrichtung erreicht. Sodann weist das erste Leitblechstück 31a den Radius bzw. die Biegung 31a" auf und erstreckt sich dann im Abschnitt 31a''' vorzugsweise bis parallel oder vorzugsweise etwas geneigt zur Wehrplatte hin. Vorzugsweise ist dabei zwischen der Ebene der Wehrplatte 25 und der Ebene, in welcher der ebene Abschnitt 31''' liegt bzw. bis in welche hinein sich die Biegung des ersten Leitblechstückes (31a) erstreckt, der Winkel β ausgebildet, für den gilt: β > 0° und β < 30°, insbesondere β < 20°.

Das Leitblechstück 31a kann somit in sich auch wieder mehrere Abschnitte oder sogar Einzelstücke bzw. Komponenten aufweisen. Aus Figur 1c ist ersichtlich: das Leitblechstück weist hier einen ebenen Abschnitt 31a' auf, einen Radius 31a" und einen sich daran anschließenden ebenen Abschnitt 31a'''. Besonders wesentlich ist der Radius, da er hauptsächlich die Umlenkung bewirkt, so dass das erste Leitblechstück sogar bis auch einen Radius bzw. gekrümmten Abschnitt reduziert werden könnte.

Wie bereits ausgeführt, grenzt das erste Leitblechstück 31a ferner als Seitenwand der Ablaufrinne an das zweite und das dritte Leitblechstück 31b, c an, welche den Boden der Ablaufrinne bilden.

Das zweite und das dritte Leitblechstück 31b, c sind vorzugsweise senkrecht oder im Wesentlichen senkrecht (Winkel zwischen 90° und 110°) zur Ebene des Trommeldeckels bzw. der Wehrplatte 25 (die senkrecht zur Drehachse liegt) ausgerichtet und an der Außenseite der Wehrplatte 25 (in montierter Stellung an der Trommel) angeordnet und vorzugsweise materialverbindend (z.B. schweißend befestigt).

Das zweite Leitblechstück 31b fluchtet dabei vorzugsweise mit dem zweiten Kantendabschnitt 29b. Das dritte Leitblechstück 31c fluchtet mit dem dritten Kantenabschnitt 29c, ist aber länger als der dritten Kantenabschnitt 29c und sorgt für eine Ablenkung des austretenden Flüssigkeitsstrahls aus der Tangentialrichtung vorzugsweise etwas nach innen zur Drehachse hin. Der entsprechende Winkel δ zwischen Tangentialrichtung T und der Abströmrichtung A vom Boden der Ablaufrinne - hier vom dritten Leitblechstück 31c - zur Drehachse hin ist vorzugsweise größer 0° und kleiner als 25°.

Die Leitblechstücke können Abschnitte eines Bleches sein oder separate Blechelemente. Sie können auch wieder jeweils aus mehreren Untersegmenten oder Stücken bestehen oder in solche unterteilt sein.

Nachfolgend sei die Wirkungsweise der Ablaufrinne nochmals näher erläutert.

Aus der Trommel austretende Flüssigkeit wird durch das erste Leitblechstück 31a in Umfangsrichtung der Trommel und gegen die Drehrichtung K der Trommel umgelenkt. Vorzugsweise erfolgt sogar eine Umlenkung über einen Winkel γ von 0° bis max. 25° relativ zur Radialrichtung R etwas zum Basisblech bzw. zum darunter liegenden Trommeldeckel hin gerichtet, was positiv die Verstopfungsneigung weiter reduziert.

Ein Winkel ε der Überströmkante kann 0° zur Radialen R betragen oder bis zu ± 10°, vorzugsweise ± 5°.

Dabei hindert der Boden - gebildet hier aus dem ersten und dem zweiten Leitblechstück 31b, c - der nach innen offenen Ablaufrinne die umgelenkte Flüssigkeit daran, nach außen zu spritzen. Der Boden sorgt vielmehr für ein Weiterleiten des Flüssigkeitsstrahls in Umfangsrichtung bis zum Ende des Bodens der Ablaufrinne, wo der Flüssigkeitsstrahl an der Ablaufkante/Überströmkante 31 h die Ablaufrinne in Richtung A verlässt.

Der in Umfangsrichtung umgelenkte Flüssigkeitsstrahl wird durch den Boden der Ablaufrinne - hier durch das zweite Leitblechstück 31b - zunächst im Wesentlichen tangential und dann durch das dazu stumpfwinklig ausgerichtete dritte Leitblechstück 31c sogar zur Drehachse hin aus der Tangentialrichtung T etwas nach innen hin geleitet und verlässt das dritte Leitblechstück 31c in der durch die Ausrichtung dieses Leitblechstückes 31 c definierten Richtung, wodurch der Energiegewinn besonders groß ist.

Vorzugsweise sind an jeder Wehrplatte eine einzige Ablaufrinne und eine einzige Aussparung 29 ausgebildet. Es können aber auch mehrere Ablaufrinnen und Aussparungen 29 an einer einzigen Wehrplatte ausgebildet sein.

Der Begriff des Leitblechstückes 31 ist nicht zu eng zu verstehen. Bevorzugt bestehen diese jeweils aus einem Abschnitt eines Metallblech. Es sind aber im Sinne dieser Anmeldung auch "Leitblechstücke" aus nichtmetallischen Werkstoffen denkbar, sofern diese die dazu geeignet sind, die notwendige Umlenk- und Leitfunktion für die Flüssigkeit erfüllen können.

Als sehr vorteilhaft zu erwähnen ist noch, dass die Fläche der Aussparung 29 bis zur Innenkante 25a der Wehrplatte 25 vorzugsweise kleiner sein sollte, insbesondere um 25% oder mehr kleiner, vorzugsweise 30% kleiner, als der gedachte Querschnitt - die gedachte Querschnittsfläche - der Ableitungsrinne im Bereich der Überströmkante (die sich im Wesentlichen als das Produkt der Bodenbreite mit der Höhe der Ableitungsrinne berechnen lässt), welche durch die Höhe des Leitblechstückes 31a im Bereich der Überströmkante 31 h definiert ist. Dabei sollte die Fläche bzw. der Querschnitt der Aussparung 29 vorzugsweise gleich oder größer als der fiktive gedachte Querschnitt der Ableitungsrinne an der Überströmkante, da sich derart ein wiederum hervorragendes Abströmverhalten ergibt.

**Bezugszeichen**

| | |
|---|---|
| Vollmantel-Schneckenzentrifuge | 1 |
| Trommel | 3 |
| Schnecke | 5 |
| Einlaufrohr | 7 |
| Verteiler | 9 |
| Schleuderraum | 11 |
| Feststoffaustrag | 13 |
| Durchlassöffnungen | 15 |
| Trommeldeckel | 17 |
| Wehrplatte | 19 |
| Ablaufwehr | 21 |
| Ablaufwehre | 23 |
| Wehrplatte | 25 |
| Innenkante | 25a |
| Außenkante | 25b |
| Umfangskanten | 25c, 25d |
| Bohrungen | 27 |
| Aussparung | 29 |
| Kantenabschnitte | 29a, b, c, d |
| Drehachse | D |
| Radius | rb |
| Leitelemente | 31a, b, c |
| Überströmkante | 31h |
| | |
| Drehrichtung | K |
| Axialrichtung | X |
| Winkel | α, β. γ, δ |
| Radius | r_{b} |
| Radialrichtung | R |

## Patentansprüche

1. Vollmantel-Schneckenzentrifuge mit wenigstens einem oder mehreren Ablaufwehr(en) (23) zum Ableiten geklärter Flüssigkeit aus einer Trommel (3), die eine Drehachse (D) und eine Drehrichtung (K) aufweist, mit folgenden Merkmalen:
a. wenigstens eine oder mehrere Durchlassöffnung(en) (15) in einem Trommeldeckel (17),
b. wobei der wenigstens einen Durchlassöffnung (15) jeweils eine Wehrplatte (25) zugeordnet ist, die eine Aussparung (29) aufweist,
c. wobei an der Durchlassöffnung an der Aussparung (29) eine offene Ableitungsrinne ausgebildet ist, mit welcher ein Umlenken aus einer Richtung parallel zur Drehachse (D) der Trommel im Wesentlichen in eine Umfangsrichtung entgegen der Drehrichtung (K) erfolgt,
d. wobei die Ableitungsrinne derart ausgebildet ist, dass austretende Flüssigkeit über den Boden der Ableitungsrinne bis zu einer Überströmkante (31h) geleitet wird,
**dadurch gekennzeichnet, dass**
e. der Boden der Ableitungsrinne zur Überströmkante (31 h) hin relativ zur Tangentialrichtung (T) um einen Neigungswinkel δ > 0° an der Stelle der Überströmkante (31 h) nach innen zur Drehachse (D) hin geneigt ist.

2. Vollmantel-Schneckenzentrifuge nach Anspruch 1, **dadurch gekennzeichnet, dass** für den Neigungswinkel δ gilt: δ > 0° und δ < 25°.

3. Vollmantel-Schneckenzentrifuge nach Anspruch 2, **dadurch gekennzeichnet, dass** für den Neigungswinkel δ gilt: δ ≥ 10° und δ ≤ 20°.

4. Vollmantel-Schneckenzentrifuge nach Anspruch 1, **dadurch gekennzeichnet, dass** der Boden der Ableitungsrinne aus einem oder mehreren Leitblechstücken (31b, c) gebildet ist.

5. Vollmantel-Schneckenzentrifuge nach einem der vorstehenden Ansprüche, **dadurch gekennzeichnet, dass** die Seitenwände der Ableitungsrinne aus einem weiteren Leitblechstück (31a) und der Wehrplatte (25) ausgebildet sind.

6. Vollmantel-Schneckenzentrifuge nach einem der vorstehenden Ansprüche 4 oder 5, **dadurch gekennzeichnet, dass** das erste Leitblechstück (31a) welches eine Seitenwand bildet, eine Bogenform oder zumindest einen bogenförmigen Abschnitt (31a") aufweist.

7. Vollmantel-Schneckenzentrifuge nach Anspruch 6, **dadurch gekennzeichnet, dass** das erste Leitblechstück (31a) ferner einen oder zwei ebene Abschnitt(e) (31a', 31a"') aufweist.

8. Vollmantel-Schneckenzentrifuge nach einem der vorstehenden Ansprüche 4 bis 7, **dadurch gekennzeichnet, dass** das erste Leitblechstück (31a) in sich ein- oder mehrstückig ausgebildet ist.

9. Vollmantel-Schneckenzentrifuge nach einem der vorstehenden Ansprüche 4 bis 8, **dadurch gekennzeichnet, dass** mehrere der Leitblechstücke aus einem einzigen Blechelement geformt sind.

10. Vollmantel-Schneckenzentrifuge nach einem der vorstehenden Ansprüche 4 bis 9, **dadurch gekennzeichnet, dass** die Leitblechstücke oder Abschnitte der Leitblechstücke miteinander verbunden sind, vorzugsweise durch Schweißen.

11. Vollmantel-Schneckenzentrifuge nach einem der vorstehenden Ansprüche 4 bis 10, **dadurch gekennzeichnet, dass** sich das erste Leitblechstück (31a) als Seitenwand der Ablaufrinne mit seiner zur Trommel gewandten Seite bzw. Fläche direkt an einen ersten Kantenabschnitt (29a) der Aussparung (29) anschließt und dass der Winkel α zwischen der Ebene der Wehrplatte (25) und dem ersten Leitblechstück (31a) vorzugsweise zwischen 0 und 45°, insbesondere zwischen 5° und 25° liegt.

12. Vollmantel-Schneckenzentrifuge nach einem der vorstehenden Ansprüche 4 bis 11, **dadurch gekennzeichnet, dass** zwischen der Ebene der Wehrplatte (25) und der Ebene, bis in welche hinein sich die Biegung des ersten Leitblechstückes (31a) erstreckt, ein Winkel β ausgebildet ist, für den gilt: β > 0° und β < 30°, insbesondere β < 20° ausgebildet ist.

13. Vollmantel-Schneckenzentrifuge nach einem der vorstehenden Ansprüche 4 bis 12, **dadurch gekennzeichnet, dass** das zweite Leitblechstück (31b), welches Teil des Bodens bildet, vorzugsweise senkrecht oder im Wesentlichen senkrecht zur Wehrplatte (25) und tangential oder im Wesentlichen tangential zur Umfangsrichtung ausgerichtet ist.

14. Vollmantel-Schneckenzentrifuge nach einem der vorstehenden Ansprüche 4 bis 13, **dadurch gekennzeichnet, dass** das zweite und das dritte Leitblechstück (31b, c), welche den Boden bilden, ganz oder teilweise mit entsprechenden Kanten der Aussparung (29) in der Wehrplatte (25) fluchten.

15. Vollmantel-Schneckenzentrifuge nach einem der vorstehenden Ansprüche, **dadurch gekennzeichnet, dass** die wenigstens eine Aussparung (29) in der Wehrplatte einen oder mehrere gerade Kantenabschnitte (29a, b, c) aufweist.

16. Vollmantel-Schneckenzentrifuge nach Anspruch 15, **dadurch gekennzeichnet, dass** die wenigstens eine Aussparung (29) in der Wehrplatte zumindest abschnittsweise wenigstens einen gekrümmten bogenförmigen Kantenabschnitt (29d) aufweist.

17. Vollmantel-Schneckenzentrifuge nach einem der vorstehenden Ansprüche 15 oder 16, **dadurch gekennzeichnet, dass** die Querschnittsfläche der Aussparung (29) bis zur Innenkante (25a) der Wehrplatte (25) kleiner ist als der gedachte Querschnitt der Ableitungsrinne im Bereich der Überströmkante (31h).

18. Vollmantel-Schneckenzentrifuge nach Anspruch 17, **dadurch gekennzeichnet, dass** die Querschnittsfläche der Aussparung (29) bis zur Innenkante (25a) der Wehrplatte (25) um mehr als 25% kleiner ist als der gedachte Querschnitt der Ableitungsrinne im Bereich der Überströmkante (31h).

19. Vollmantel-Schneckenzentrifuge nach Anspruch 18, **dadurch gekennzeichnet, dass** die Querschnittsfläche der Aussparung (29) bis zur Innenkante (25a) der Wehrplatte (25) um mehr 30% kleiner ist als der gedachte Querschnitt der Ableitungsrinne im Bereich der Überströmkante (31 h).

## Claims

1. A solid-bowl screw centrifuge with at least one or more discharge weirs (23) for discharging clarified liquid out of a drum (3) which has a rotational axis (D) and a direction of rotation (K), having the following features:
a. at least one or more outlet ports (15) in a drum cover (17),
b. wherein a weir plate (25), which has a recess (29), is associated with the at least one outlet port (15) in each case,
c. wherein an open discharge channel, by means of which a deflection from a direction parallel to the rotational axis (D) of the drum essentially into a circumferential direction opposite the direction of rotation (K) is carried out, is formed at the outlet opening in the recess (29),
d. wherein the discharge channel is designed in such a way that discharging liquid is directed via the bottom of the discharge channel up to an overflow edge (31h),
**characterized in that**
e. the bottom of the discharge channel is inclined inwardly toward the rotational axis (D) toward the overflow edge (31h) relative to the tangential direction (T) by an inclination angle δ > 0° at the location of the overflow edge (31h).

2. The solid-bowl screw centrifuge as claimed in claim 1, **characterized in that** δ > 10° and δ < 25° apply to the inclination angle δ.

3. The solid-bowl screw centrifuge as claimed in claim 2, **characterized in that** δ ≥ 10° and δ ≤ 20° apply to the inclination angle δ.

4. The solid-bowl screw centrifuge as claimed in claim 1, **characterized in that** the bottom of the discharge channel is formed from one or more guide plate pieces (31b, c).

5. The solid-bowl screw centrifuge as claimed in one of the preceding claims, **characterized in that** the side walls of the discharge channel are formed from an additional guide plate piece (31a) and the weir plate (25).

6. The solid-bowl screw centrifuge as claimed in one of the preceding claims 4 or 5, **characterized in that** the first guide plate piece (31a), which forms a side wall, has an arced shape or at least one arc-shaped section (31a").

7. The solid-bowl screw centrifuge as claimed in claim 6, **characterized in that** the first guide plate piece (31a) also has one or two flat section (31a', 31a''').

8. The solid-bowl screw centrifuge as claimed in one of the preceding claims 4 to 7, **characterized in that** the first guide plate piece (31a) in itself is formed in one piece or in a multiple of pieces.

9. The solid-bowl screw centrifuge as claimed in one of the preceding claims 4 to 8, **characterized in that** a plurality of guide plate pieces are formed from a single plate element.

10. The solid-bowl screw centrifuge as claimed in one of the preceding claims 4 to 9, **characterized in that** the guide plate pieces or sections of the guide plate pieces are interconnected, preferably by welding.

11. The solid-bowl screw centrifuge as claimed in one of the preceding claims 4 to 10, **characterized in that** the first guide plate piece (31a), as a side wall of the discharge channel, by its side or surface facing the drum, directly adjoins a first edge section (29a) of the recess (29) and **in that** the angle α between the plane of the weir plate (25) and the first guide plate piece (31a) is preferably between 0 and 45°, especially between 5° and 25°.

12. The solid-bowl screw centrifuge as claimed in one of the preceding claims 4 to 11, **characterized in that** an angle β, to which β > 0° and β < 30°, especially β < 20°, applies, is formed between the plane of the weir plate (25) and the plane into which extends the bend of the first guide plate piece (31a).

13. The solid-bowl screw centrifuge as claimed in one of the preceding claims 4 to 12, **characterized in that** the second guide plate piece (31b), which forms part of the bottom, is preferably oriented perpendicularly, or in the main perpendicularly, to the weir plate (25) and tangentially, or in the main tangentially, to the circumferential direction.

14. The solid-bowl screw centrifuge as claimed in one of the preceding claims 4 to 13, **characterized in that** the second and third guide plate piece (31b, c), which form the bottom, align totally or partially with the corresponding edges of the recess (29) in the weir plate (25).

15. The solid-bowl screw centrifuge as claimed in one of the preceding claims, **characterized in that** the at least one recess (29) in the weir plate has one or more straight edge sections (29a, b, c).

16. The solid-bowl screw centrifuge as claimed in claim 15, **characterized in that** the at least one recess (29) in the weir plate has, at least in certain sections, at least one curved arc-shaped edge section (29d).

17. The solid-bowl screw centrifuge as claimed in one of the preceding claims 15 or 16, **characterized in that** the cross-sectional area of the recess (29) up to the inner edge (25a) of the weir plate (25) is smaller than the imaginary cross section of the drain channel in the region of the overflow edge (31h).

18. The solid-bowl screw centrifuge as claimed in claim 17, **characterized in that** the cross-sectional area of the recess (29) up to the inner edge (25a) of the weir plate (25) is by more than 25% smaller than the imaginary cross section of the drain channel in the region of the overflow edge (31h).

19. The solid-bowl screw centrifuge as claimed in claim 18, **characterized in that** the cross-sectional area of the recess (29) up to the inner edge (25a) of the weir plate (25) is by more than 30% smaller than the imaginary cross section of the drain channel in the region of the overflow edge (31h).

## Revendications

1. Centrifugeuse à vis à bol plein comportant au moins un ou plusieurs déversoir(s) de sortie (23) pour l'évacuation du liquide clarifié d'un tambour (3) qui présente un axe de rotation (D) et un sens de rotation (K), possédant les caractéristiques suivantes :
a. au moins une ou plusieurs ouverture(s) de passage (15) dans un couvercle de tambour (17),
b. ladite au moins une ouverture de passage (15) étant chaque fois associée à une plaque-déversoir (25) qui présente un évidement (29),
c. un canal de décharge ouvert étant formé sur l'ouverture de passage au niveau de l'évidement (29), avec lequel a lieu une déviation d'une direction parallèle à l'axe de rotation (D) du tambour sensiblement dans une direction circonférentielle en sens opposé au sens de rotation (K),
d. le canal de décharge étant formé de telle sorte que le liquide sortant est conduit par le fond du canal de décharge jusqu'à un bord de débordement (31h),
**caractérisé en ce que**
e. le fond du canal de décharge en direction du bord de débordement (31h) est incliné vers l'intérieur en direction de l'axe de rotation (D) d'un angle d'inclinaison δ > 0° par rapport à la direction tangentielle (T) à l'emplacement du bord de débordement (31h).

2. Centrifugeuse à vis à bol plein selon la revendication 1, **caractérisée en ce qu'**à l'angle d'inclinaison δ s'applique : δ > 0° et δ < 25°.

3. Centrifugeuse à vis à bol plein selon la revendication 2, **caractérisée en ce qu'**à l'angle d'inclinaison δ s'applique : δ ≥ 10° et δ ≤ 20°.

4. Centrifugeuse à vis à bol plein selon la revendication 1, **caractérisée en ce que** le fond du canal de décharge est formé d'une ou plusieurs pièces de tôle de guidage (31b, c).

5. Centrifugeuse à vis à bol plein selon l'une des revendications précédentes, **caractérisée en ce que** les parois latérales du canal de décharge sont formées d'une autre pièce de tôle de guidage (31a) et de la plaque-déversoir (25).

6. Centrifugeuse à vis à bol plein selon l'une des revendications 4 ou 5 précédentes, **caractérisée en ce que** la première pièce de tôle de guidage (31a), qui forme une paroi latérale, présente une forme en arc ou au moins une partie en forme d'arc (31a").

7. Centrifugeuse à vis à bol plein selon la revendication 6, **caractérisée en ce que** la première pièce de tôle de guidage (31a) présente en outre une ou deux parties planes (31a', 31a'").

8. Centrifugeuse à vis à bol plein selon l'une des revendications 4 à 7 précédentes, **caractérisée en ce que** la première pièce de tôle de guidage (31a) est formée elle-même d'une ou plusieurs pièces.

9. Centrifugeuse à vis à bol plein selon l'une des revendications 4 à 8 précédentes, **caractérisée en ce que** plusieurs des pièces de tôle de guidage sont formées d'un seul élément en tôle.

10. Centrifugeuse à vis à bol plein selon l'une des revendications 4 à 9 précédentes, **caractérisée en ce que** les pièces de tôle de guidage ou parties des pièces de tôle de guidage sont assemblées entre elles, de préférence par soudage.

11. Centrifugeuse à vis à bol plein selon l'une des revendications 4 à 10 précédentes, **caractérisée en ce que** la première pièce de tôle de guidage (31a) formant une paroi latérale du canal de décharge est directement adjacente par sa face ou surface tournée vers le tambour à une première partie de bord (29a) de l'évidement (29) et que l'angle α entre le plan de la plaque-déversoir (25) et la première pièce de tôle de guidage (31a) est de préférence compris entre 0 et 45°, en particulier entre 5° et 25°.

12. Centrifugeuse à vis à bol plein selon l'une des revendications 4 à 11 précédentes, **caractérisée en ce qu'**un angle β est formé entre le plan de la plaque-déversoir (25) et le plan dans lequel s'étend la courbure de la première pièce de tôle de guidage (31a), auquel angle β s'applique : β > 0° et β < 30°, en particulier β < 20°.

13. Centrifugeuse à vis à bol plein selon l'une des revendications 4 à 12 précédentes, **caractérisée en ce que** la deuxième pièce de tôle de guidage (31b), qui forme une partie du fond, est orientée de préférence perpendiculairement ou sensiblement perpendiculairement à la plaque-déversoir (25) et tangentiellement ou sensiblement tangentiellement à la direction circonférentielle.

14. Centrifugeuse à vis à bol plein selon l'une des revendications 4 à 13 précédentes, **caractérisée en ce que** la deuxième et la troisième pièce de tôle de guidage (31b, c), qui forment le fond, sont entièrement ou partiellement alignées avec des bords correspondants de l'évidement (29) dans la plaque-déversoir (25).

15. Centrifugeuse à vis à bol plein selon l'une des revendications précédentes, **caractérisée en ce que** ledit au moins un évidement (29) dans la plaque-déversoir présente une ou plusieurs parties de bord droites (29a, b, c).

16. Centrifugeuse à vis à bol plein selon la revendication 15, **caractérisée en ce que** ledit au moins un évidement (29) dans la plaque-déversoir présente, au moins sur certaines parties, au moins une partie de bord courbée en forme d'arc (29d).

17. Centrifugeuse à vis à bol plein selon l'une des revendications 15 ou 16 précédentes, **caractérisée en ce que** la surface en section transversale de l'évidement (29) jusqu'au bord intérieur (25a) de la plaque-déversoir (25) est inférieure à la section transversale imaginaire du canal de décharge dans la zone du bord de débordement (31h).

18. Centrifugeuse à vis à bol plein selon la revendication 17, **caractérisée en ce que** la surface en section transversale de l'évidement (29) jusqu'au bord intérieur (25a) de la plaque-déversoir (25) est inférieure de plus de 25 % à la section transversale imaginaire du canal de décharge dans la zone du bord de débordement (31h).

19. Centrifugeuse à vis à bol plein selon la revendication 18, **caractérisée en ce que** la surface en section transversale de l'évidement (29) jusqu'au bord intérieur (25a) de la plaque-déversoir (25) est inférieure de plus de 30 % à la section transversale imaginaire du canal de décharge dans la zone du bord de débordement (31h).
